# FASCICULE DE BREVET EUROPEEN

(11) **EP 1 899 541 B1**
(45) Date de publication et mention de la délivrance du brevet: **11.01.2012**
(21) Numéro de dépôt: 06778647.5
(22) Date de dépôt: 23.06.2006
(51) Int. Cl.: E04B 1/76

(54) **RUPTEUR THERMIQUE**
THERMISCHER UNTERBRECHER
THERMAL INTERRUPTER

(30) Priorité: 30.06.2005 FR 0506743
(43) Date de publication de la demande: 19.03.2008
(73) Titulaire: LAFARGE, 75116 Paris (FR)
(72) Inventeur: BEHLOUL, Mouloud, F-75015 Paris (FR); BIRAULT, Alain, F-75012 Paris (FR); DALIPHARD, Jacques, F-91330 Yerres (FR); POUGET, André, F-75018 Paris (FR)
(74) Mandataire: Mérigeault, Shona
(86) Numéro de dépôt international: PCT/FR2006/001445
(87) Numéro de publication internationale: WO 2007/003739

(56) Documents cités:
- EP-A- 0 658 660
- EP-A- 0 933 482
- DE-A1- 3 422 905
- DE-A1- 4 040 433
- DE-A1- 19 508 292
- DE-A1- 19 652 165
- DE-U1- 8 717 953

## Description

L'invention se rapporte à un rupteur thermique dans le domaine de la construction de bâtiments. L'invention se rapporte aussi à un bâtiment comportant le rupteur ainsi qu'à un procédé de fabrication du rupteur et à un procédé de construction du bâtiment.

L'isolation d'un bâtiment peut être réalisée sur la face intérieure des murs du bâtiment ou sur la face externe. Lorsque l'isolation est réalisée sur la face interne, des panneaux isolants sont posés contre les murs, du plancher au plafond d'un étage. Mais il se pose le problème de la réalisation de l'isolation à la jonction entre le mur et une dalle formant plancher ou plafond. En effet, s'il n'y a pas d'isolant entre la dalle et le mur tous deux en béton, il se produit un pont thermique ; les calories fuient par exemple de l'intérieur du bâtiment vers l'extérieur au travers de la dalle et du mur. L'isolation thermique du bâtiment est alors défectueuse.

DE 3422905 divulgue un rupteur thermique selon le préambule de la revendication 1.

Il y a un besoin pour une isolation thermique de bâtiment qui soit plus efficace.

Pour cela l'invention propose un rupteur thermique selon la revendication 1.

Selon une variante, les armatures sont en acier.

Selon une variante, les armatures sont en acier inoxydable.

Selon une variante, le bloc comprend plusieurs surfaces, la couche de béton fibré à ultra-hautes performances recouvrant une surface du bloc isolant.

Selon une variante, le bloc comprend plusieurs surfaces, la couche recouvrant deux surfaces contiguës du bloc.

Selon une variante, le rupteur comprend en outre une barrière de protection contre le feu, la barrière étant sur une face de la couche opposée à celle en contact du bloc isolant.

Selon une variante, le bloc isolant est en polystyrène expansé.

Selon une variante, le rupteur étant un module.

Selon une variante, la couche a une épaisseur comprise entre 5 et 40 mm.

Selon une variante, la couche comprend des nervures en saillie de la face de la couche en contact du bloc, les armatures étant noyées dans les nervures.

L'invention se rapporte aussi à un bâtiment comprenant
- le rupteur tel que décrit précédemment,
- un mur,
- une dalle reliée au mur par le rupteur.

Selon une variante, le rupteur est continu entre la dalle et le mur, le long de la rive de la dalle.

Selon une variante, la dalle est retenue au mur par les armatures du rupteur.

Selon une variante, les armatures du rupteur sont dans une moitié inférieure de la dalle.

Selon une variante, le rupteur comprend en outre une Isolation Thermique Intérieure, comprenant un complexe de doublage comprenant au moins une plaque de plâtre.

L'invention se rapporte aussi à un procédé de fabrication du rupteur tel que décrit précédemment, comprenant les étapes de
- coffrage du bloc isolant dans un canal,
- coulée d'une couche de béton fibré à ultra-hautes performances sur une face du bloc,
- positionnement des armatures dans la couche de béton fibré à ultra-hautes performances.

Selon une variante, un espace est entre le bloc et une paroi du canal, le béton fibré à ultra-hautes performances étant coulé dans l'espace ainsi que sur le bloc.

L'invention se rapporte aussi à un procédé de fabrication d'un bâtiment, comprenant les étapes de
- coulée d'un mur,
- positionnement du rupteur tel que décrit précédemment, les armatures en saillie d'un côté du rupteur étant positionnées sur le mur,
- coulée de la dalle, les armatures en saillie de l'autre côté du rupteur étant en prise avec la dalle.

D'autres caractéristiques et avantages de l'invention apparaîtront à la lecture de la description détaillée qui suit des modes de réalisation de l'invention, donnés à titre d'exemple uniquement et en référence aux dessins qui montrent :
- figure 1, un mode de réalisation du rupteur thermique ;
- figures 2 et 8, le rupteur thermique en position dans un bâtiment ;
- figures 3 et 4, des améliorations du rupteur thermique ;
- figures 5 et 6, un procédé de fabrication du rupteur ;
- figure 7, un procédé de construction d'un bâtiment.

L'invention se rapporte à un rupteur thermique comprenant un bloc isolant thermique et une couche de béton fibré à ultra-hautes performances solidaire du bloc. Le rupteur comporte aussi des armatures noyées dans la couche de béton fibré à ultra-hautes performances, les armatures étant saillantes de la couche de part et d'autre du bloc. L'avantage est que le pont thermique est réduit à la couche de béton ce qui diminue le pont thermique ; par ailleurs le rupteur est simple à positionner.

La figure 1 montre le rupteur 10 selon un exemple de réalisation. Le rupteur 10 comprend un bloc 12 isolant thermique et une couche 14 de béton fibré à ultra-hautes performances. Le rupteur 10 comprend aussi des armatures 16 noyées dans la couche 14 ; les armatures 16 sont saillantes de part et d'autre de la couche. Le rupteur 10 peut être un élément d'isolation thermique intérieure ou extérieure ; le rupteur 10 est positionné en particulier à la jonction d'une dalle et d'une face d'un mur, comme cela sera plus décrit en relation avec la figure 2. Le rupteur 10 thermique favorise la diminution du pont thermique existant entre la dalle et le mur. Le rupteur 10 réduit le passage des calories au travers de la dalle et du mur.

La couche 14 est faite en béton fibré à ultra-hautes performances (en abrégé BFUP). La couche 14 est par exemple de 5 à 40 mm d'épaisseur, ce qui permet de noyer les armatures 16 tout en étant suffisamment mince pour limiter le pont thermique entre la dalle et le mur au travers du rupteur 10. De préférence, la couche 14 est de 7 mm d'épaisseur. Ceci permet de noyer les armatures et de les disposer le plus près de la surface inférieure de la dalle.

Les bétons fibrés à ultra-hautes performances sont des bétons ayant une matrice cimentaire contenant des fibres. Il est renvoyé au document intitulé « Bétons fibrés à ultra-hautes performance » du Service d'études techniques des routes et autoroutes (Setra) et de l'Association Française de Génie Civil (AFGC). La résistance de ces bétons à la compression est en général supérieure à 150 MPa, voire même 250 MPa. Les fibres sont métalliques, organiques, ou un mélange. Le dosage en liant est élevé (le ratio E/C est faible; en général le ratio E/C est d'au plus environ 0.3).

La matrice cimentaire comprend en général du ciment (Portland), un élément à réaction pouzzolanique (notamment fumée de silice) et un sable fin. Les dimensions respectives sont des intervalles choisis, selon la nature et les quantités respectives. Par exemple, la matrice cimentaire peut comprendre:
- du ciment Portland
- du sable fin
- un élément de type fumée de silice
- éventuellement de la farine de quartz
- les quantités étant variables et les dimensions des différents éléments étant choisis entre la gamme micronique ou submicronique et le millimètre, avec une dimension maximale n'excédant pas en général 5 mm.
- un superplastifiant étant ajouté en général avec l'eau de gâchage.

A titre d'exemple de matrice cimentaire, on peut citer celles décrites dans les demandes de brevet EP-A-518777, EP-A-934915, WO-A-9501316, WO-A-9501317, WO-A-9928267, WO-A-9958468, WO-A-9923046, WO-A-0158826, auxquelles il est renvoyé pour plus de détails.

Les fibres ont des caractéristiques de longueur et de diamètre telles qu'elles confèrent effectivement les caractéristiques mécaniques. Leur quantité est généralement faible, par exemple entre 1 et 8% en volume.

Des exemples de matrice sont les BPR, Bétons à Poudre Réactive, tandis que les exemples de BFUP sont les bétons BSI de Eiffage, Ductal® de Lafarge, Cimax® de Italcementi et BCV de Vicat.

Des exemples spécifiques sont les bétons suivants:
1) ceux résultant des mélanges de
   a - un ciment Portland choisi dans le groupe constitué par les ciments Portland ordinaires dits "CPA", les ciments Portland à haute performance dits "CPA-HP", les ciments Portland à haute performance et à prise rapide dits "CPA-HPR" et les ciments Portland à faible teneur en aluminate tricalcique (C3A), de type normal ou à haute performance et à prise rapide;
   b - une microsilice vitreuse dont les grains ont en majeure partie un diamètre compris dans la gamme 100 A-0,5 micron, obtenue comme sous-produit dans l'industrie du zirconium, la proportion de cette silice étant de 10 à 30 % en poids du poids du ciment;
   c - un agent super plastifiant réducteur d'eu et/ou un agent fluidifiant en proportion globale de 0,3 % à 3 % (poids de l'extrait sec par rapport au poids de ciment);
   d - un sable de carrière constitué de grains de quartz qui ont en majeure partie un diamètre compris dans la gamme 0,08 mm - 1,0 mm;
   e - éventuellement d'autres adjuvants.
2) ceux résultant du mélange de:
   a - un ciment d'une granulométrie correspondant à un diamètre harmonique moyen ou égal à 7 µm, de préférence compris entre 3 et 7 µm;
   b - un mélange de sables de bauxites calcinées de différentes granulométries, le sable le plus fin ayant une granulométrie moyenne inférieure à 1mm et le sable le plus grossier ayant une granulométrie moyenne inférieure à 10 mm;
   c - de la fumée de silice dont 40% des particules ont une dimension inférieure à 1 µm, le diamètre harmonique moyen étant voisin de 0,2 µm, et de préférence de 0,1 µm;
   d - un agent anti-mousse;
   e - un superplastifiant réducteur d'eau;
   f - éventuellement des fibres;
   et de l'eau;
   les ciments, les sables et la fumée de silice présentant une répartition granulométrique telle que l'on ait au moins trois et au plus cinq classes granulométriques différentes, le rapport entre le diamètre harmonique moyen d'une classe granulométrique et de la classe immédiatement supérieure étant d'environ 10.
3) ceux résultant du mélange de:
   a - un ciment Portland;
   b - éléments granulaires;
   c - éléments fins à réaction pouzzolanique;
   d - fibres métalliques;
   e - agent dispersant;
   et de l'eau;
   les éléments granulaires prépondérants ont une grosseur de grain maximale D au plus égale à 800 micromètres, en ce que les fibres métalliques prépondérantes ont une longueur individuelle 1 comprise dans la gamme 4 mm - 20 mm, en ce que le rapport R entre la longueur moyenne L des fibres et ladite grosseur maximale D des éléments granulaires est au moins égal à 10 et en ce que la quantité des fibres métalliques prépondérantes est telle que le volume de ces fibres est de 1,0 % à 4,0 % du volume du béton après la prise.
4) ceux résultant du mélange de:
   a - 100 p. de ciment Portland;
   b - 30 à 100 p., ou mieux 40 à 70 p., de sable fin ayant une grosseur de grains d'au moins 150 micromètres;
   c - 10 à 40 p. ou mieux 20 à 30 p. de silice amorphe ayant une grosseur de grains Inférieure à 0.5 micromètres;
   d - 20 à 60 p. ou mieux 30 à 50 p., de quartz broyé ayant une grosseur de grains inférieure à 10 micromètres;
   e - 25 à 100 p., ou mieux 45 à 80 p. de laine d'acier;
   f - un fluidifiant,
   g - 13 à 26 p., ou mieux 15 à 22 p., d'eau.
   Une cure thermique est prévue.
5) ceux résultant du mélange de:
   a - du ciment ;
   b - des éléments granulaires ayant une grosseur de grain maximale Dmax d'au plus 2 mm, de préférence d'au plus 1 mm ;
   c - des éléments à réaction pouzzolanique ayant une taille de particules élémentaires d'au plus 1 µm, de préférence d'au plus 0,5 µm;
   d - des constituants capables d'améliorer la ténacité de la matrice choisis parmi desélements aciculaires ou plaquettaires ayant une taille moyenne d'au plus 1 mm, et présents dans une proportion volumique comprise entre 2,5 et 35% du volume cumulé des éléments granulaires (b) et des éléments à réaction pouzzolanique (c);
   e - au moins un agent dispersant et répondant aux conditions suivantes:
      (1) le pourcentage en poids de l'eau E par rapport au poids cumulé du ciment (a) et des éléments (c) est compris dans la gamme 8-24 %; (2) les fibres présentent une longueur individuelle L d'au moins 2 mm et un rapport L/phi, phi étant le diamètre des fibres, d'au moins 20; (3) le rapport R entre la longueur moyenne L des fibres et la grosseur de grain maximale Dmax des éléments granulaires est d'au moins 10; (4) la quantité de fibres est telle que leur volume est inférieur à 4% et de préférence à 3,5% du volume du béton après la prise.
6) ceux résultant du mélange de:
   a - du ciment;
   b - des éléments granulaires;
   c - des éléments à réaction pouzzolanique ayant une taille de particules élémentaires d'au plus 1 µm, de préférence d'au plus 0,5 µm;
   d - des constituants capables d'améliorer la ténacité de la matrice choisis parmi des éléments aciculaires ou plaquettaires ayant une taille moyenne d'au plus 1 mm, et présents dans une proportion volumique comprise entre 2,5 et 35% du volume cumulé des éléments granulaires (b) et des éléments à réaction pouzzolanique (c);
   e - au moins un agent dispersant;
   et répondant aux conditions suivantes : (1) le pourcentage en poids de l'eau E par rapport au poids cumulé du ciment (a) et des éléments (c) est compris dans la gamme 8-24% ; (2) les fibres présentent une longueur individuelle L d'au moins 2 mm et un rapport L/phi, phi étant le diamètre des fibres, d'au moins 20; (bis) le rapport R entre la longueur moyenne L des fibres et la taille de grain D75 de l'ensemble des constituants (a), (b), (c) et (d) est d'au moins 5, de préférence d'au moins 10; 4) la quantité de fibres est telle que leur volume est inférieur à 4% et de préférence à 3,5% du volume du béton après la prise; (5) l'ensemble des constituants (a), (b), (c) et (d) présente une taille de grain D75 d'au plus 2 mm, de préférence, d'au plus 1 mm, et une taille de grain D50 d'au plus 200 µm de préférence d'au plus 150 µm.
7) ceux résultant du mélange de:
   a - du ciment;
   b - des éléments granulaires ayant une grosseur de grain maximale D d'au plus 2 mm, de préférence d'au plus 1 mm;
   c - des éléments fins à réaction pouzzolanique ayant une taille de particule élémentaire d'au plus 20 µm, de préférence d'au plus 1 µm;
   d - au moins un agent dispersant;
   et répondant aux conditions suivantes: (e) le pourcentage en poids de l'eau par rapport au poids cumulé du ciment (a) et des éléments (c) est compris entre 8 et 25%; (f) les fibres organiques présentent une longueur individuelle L d'au moins 2 mm et un rapport L/phi, phi étant le diamètre des fibres, d'au moins 20; (g) le rapport R entre la longueur moyenne L des fibres et la grosseur de grain maximale D des éléments granulaires est d'au moins 5, h) la quantité de fibres est telle que leur volume représente au plus 8 % du volume du béton après la prise.
8) ceux résultant du mélange de:
   a - du ciment;
   b - des éléments granulaires;
   c - des éléments à réaction pouzzolanique ayant une taille de particules élémentaires d'au plus 1 µm, de préférence d'au plus 0,5 µm;
   d - au moins un agent dispersant;
   et répondant aux conditions suivantes: 1) le pourcentage en poids de l'eau E par rapport au poids cumulé C du ciment (a) et des éléments (c) est compris dans la gamme 8-24%; (2) les fibres présentent une longueur individuelle L d'au moins 2 mm et un rapport L/phi, phi étant le diamètre des fibres, d'au moins 20; (3) le rapport R entre la longueur moyenne L des fibres et la taille de grain D75 de l'ensemble des constituants (a), (b) et (c) est d'au moins 5, de préférence d'au moins 10; (4) la quantité de fibres est telle que leur volume est au plus de 8% du volume du béton après la prise; (5) l'ensemble des constituants (a), (b) et (c) présente une taille de grain D75 d'au plus 2mm, de préférence, d'au plus 1 mm, et une taille de grain D50 d'au plus 150 µm, de préférence d'au plus 100 µm.
9) ceux résultant du mélange de:
   a - au moins un liant hydraulique du groupe constitué par les ciments Portland classe G (API), les ciments Portland classe H (API) et les autres liants hydrauliques à faible teneur en aluminates,
   b - une microsilice de granulométrie comprise dans la gamme 0,1 à 50 micromètres, à raison de 20 à 35% en poids par rapport au liant hydraulique,
   c - un ajout de particules moyennes, minéral et/ou organique, de granulométrie comprise dans la gamme 0,5-200 micromètres à raison de 20 à 35% en poids par rapport au liant hydraulique, la quantité dudit ajout de particules moyennes étant inférieure ou égale à la quantité de microsilice, -un agent superplastifiant et/ou fluidifiant hydrosoluble en proportion comprise entre 1 % et 3% en poids par rapport au liant hydraulique, et
   de l'eau en quantité au plus égale à 30% du poids du liant hydraulique.
10) ceux résultant du mélange de:
   a - du ciment;
   b - des éléments granulaires ayant une taille de grain Dg d'au plus 10 mm;
   c - des éléments à réaction pouzzolanique ayant une taille de particules élémentaires comprise entre 0,1 et 100 µm;
   d - au moins un agent dispersant;
   e - des fibres métalliques et organiques;
   et répondant aux conditions: (1) le pourcentage en poids de l'eau par rapport au poids cumulé du ciment (a) et des éléments (c) est compris dans la gamme 8-24 %; (2) les fibres métalliques présentent une longueur moyenne Lm d'au moins 2 mm, et un rapport h/dl, dl étant le diamètre des fibres, d'au moins 20; (3) le rapport Vi/V du volume Vi des fibres métalliques au volume V des fibres organiques est supérieur à 1, et le rapport Lm/Lo de la longueur des fibres métalliques à la longueur des fibres organiques est supérieure à 1; (4) le rapport R entre la longueur moyenne Lm des fibres métalliques et la taille Dg des éléments granulaires est d'au moins 3; (5) la quantité de fibres métalliques est telle que leur volume est inférieur à 4 % du volume du béton après la prise et (6) les fibres organiques présentent une température de fusion inférieure à 300°C, une longueur moyenne Lo supérieure à 1 mm et un diamètre Do d'au plus 200 µm, la quantité de fibres organiques étant telle que leur volume est compris entre 0,1 et 3 % du volume du béton.

Une cure thermique peut être mise en oeuvre sur ces bétons. Par exemple, la cure thermique comprend, après la prise hydraulique, le chauffage à une température de 90°C ou plus pendant plusieurs heures, typiquement 90°C pendant 48hres.

De retour à la figure 1, le bloc 12 permet l'isolation thermique ; le matériau utilisé est par exemple du polystyrène expansé. Le bloc 12 est solidaire de la couche 14 de BFUP. Par exemple la couche 14 de BFUP vient en prise avec le bloc 12 isolant ce qui permet de rendre solidaire la couche 14 et le bloc 12. En particulier, la couche 14 et le bloc 12 sont solidaires de sorte à être transportés ensemble. D'une manière plus générale, le bloc est solidaire de manière réversible ou non à la couche ; le bloc est fixé ou seulement juxtaposé à la couche. Le bloc 12 comprend plusieurs surfaces, la couche 14 étant solidaire à une surface du bloc 12. Ainsi, on obtient un composite à deux strates. Le bloc 12 est de préférence un parallélépipède sensiblement régulier, ce qui permet d'insérer le rupteur 10 entre une rive de la dalle et le mur (la rive de la dalle est la face de la dalle en regard du mur). Le rupteur 10 peut être dimensionné pour apparaître comme la prolongation de la dalle vers le mur. En coupe transversale, le bloc 12 est de la largeur de la couche 14 ; le rupteur a alors une coupe transversale régulière, ce qui simplifie l'insertion entre la rive de la dalle et le mur. De préférence, la largeur du rupteur en coupe transversale, correspondant à la distance entre la rive de la dalle et le mur est de 4 à 10 cm.

Les armatures 16 sont saillantes de part et d'autre du rupteur 10 ; lorsque le rupteur 10 est en place, les armatures 16 sont en prises avec d'une part le mur et d'autre part la dalle 20. Les armatures sont noyées dans le BFUP ; les armatures sont enveloppées par le béton ou sont situées à fleur de la surface de la couche de béton. Les armatures 16 peuvent être en acier inoxydable, ce qui permet de les protéger contre l'oxydation. Toutefois, lorsque les armatures 16 sont noyées de telle sorte qu'elles sont enveloppées par le béton, les armatures 16 sont protégées contre l'humidité et l'oxydation ; ainsi, on peut utiliser un acier classique pour les armatures 16 ce qui rend la fabrication du rupteur 10 moins onéreuse. De plus, selon la figure 1, on voit que la couche 14 de BFUP est de la largeur (en section transversale) du rupteur ; les armatures 16 sont donc maintenues dans la couche 14 de BFUP sur toute la largeur du rupteur 10, de la rive de la dalle au mur. Ceci permet un bon maintien des armatures au rupteur.

Le rupteur 10 est un module ; le rupteur 10 peut être fabriqué sur un site différent du chantier où le rupteur 10 est destiné à être installé. Le bloc 12 et la couche 14 de BFUP étant solidaires, il est possible de transporter le rupteur 10 jusqu'au chantier où le rupteur 10 est destiné à être installé. Le rupteur 10 peut être livré à la taille souhaitée puis installé au moment opportun. Le rupteur 10 peut être manipulé de manière indépendante. Le rupteur 10 peut aussi être livré à une taille supérieure, puis être taillé de sorte à correspondre à son emplacement.

La taille du rupteur 10 est déterminée selon l'isolation thermique à assurer. Par exemple, la dimension du rupteur 10 entre la rive de la dalle et le mur peut être de 4 à 10 cm.

La figure 2 montre le rupteur 10 en position dans un bâtiment. Sur la figure 2 on voit un mur 18 vertical sur lequel vient prendre appui la rive 30 d'une dalle 20 de plancher ; le rupteur 10 est inséré entre la dalle 20 et le mur 18. A titre d'exemple, la dalle 20 est du côté intérieur du mur 18. On voit donc que le pont thermique susceptible de se produire entre la dalle 20 et le mur 18 est limité, le pont étant influencé par la seule couche 14 de BFUP. La figure 2 montre aussi deux autres blocs isolants thermiques 22 et 24 qui correspondent à la réalisation de l'isolation côté intérieur du bâtiment, de part et d'autre de la dalle 20 ; le rupteur 10 assure la continuité de l'isolation du bâtiment entre la dalle 20 et le mur 18 tout en garantissant la portance de la dalle 20. L'isolation n'est donc plus perturbée par une jonction de structure telle que celle de la dalle et le mur.

La dalle 20 est fixée au mur par l'intermédiaire des armatures 16 du rupteur 10. Le rupteur 10 permet donc non seulement de réduire le pont thermique mais en plus de fixer la dalle 20. La partie des armatures 16 située dans la dalle 20 et le mur 18 peut être de différentes formes, comme on peut le voir sur la figure 2. En effet, les armatures 16 peuvent être rectilignes comme cela est le cas de la partie des armatures 16 dans la dalle 20. Ceci permet à la dalle 20 d'être maintenue sur une grande longueur. Egalement, les armatures 16 peuvent être courbées, comme cela est le cas de la partie des armatures 16 dans le mur. Les armatures 16 sont courbées à la façon de crochet éventuel, ce qui assure un bon ancrage de l'armature dans le mur ; de plus les armatures en crochet permettent un ancrage à un mur, alors que ce dernier est de faible section par rapport à la dalle 20.

Le rupteur 10 est positionné de préférence de sorte que la couche 14 de BFUP soit située sous le bloc 12 isolant ; ceci permet de placer les armatures 16 dans la moitié inférieure de la dalle 20 de sorte que cette dernière soit mieux maintenue par les armatures 16. De plus, la couche 14 de BFUP étant fine, ceci assure le positionnement des armatures 16 de manière très proche de la surface inférieure de la dalle 20, ce qui favorise son maintien.

Le rupteur 10 est de préférence continu entre la dalle 20 et le mur. Sur la figure 2, le rupteur 10 est continu dans une direction perpendiculaire au plan de la figure. Le rupteur est continu le long de la rive 30 de la dalle. Ainsi, seul le rupteur 10 assure la liaison entre la dalle 20 et le mur 18 ; la rive 30 de la dalle 20 n'est pas prolongée jusqu'au mur ce qui d'une part facilite la construction de la dalle 20 et d'autre part empêche la création d'un pont thermique par contact du béton de la dalle 20 avec le béton du mur 18.

Sur la figure 2, le rupteur 10 peut aussi comprendre une barrière 26 thermique. La barrière 26 thermique est une protection contre le feu. La barrière 26 est située sur une face de la couche 14 de BFUP qui n'est pas en contact du bloc 12 isolant. La barrière 26 est placée sous le rupteur 10. La barrière 26 est placée entre le rupteur 10 et le bloc isolant 22. Si un feu venait à se déclarer dans le bâtiment, le bloc isolant 22 serait rapidement détruit mais la barrière 26 permettrait de protéger les armatures du rupteur 10 contre le feu. De plus, la barrière 26 permet également de réduire l'épaisseur de la couche 14 de BFUP ; en effet la présence de la barrière 26 n'oblige pas à maintenir les armatures 16 le plus loin possible de la face inférieure du rupteur 10 pour les protéger du feu ce qui nécessiterait une couche 14 de BFUP plus épaisse. Avec la barrière 26, les armatures 16 peuvent être plus basses dans le rupteur 10, ce qui permet de réduire l'épaisseur de la couche 14 de BFUP.

La figure 2 montre une amélioration qui peut être apportée au rupteur 10 de la figure 1, également représenté sur la figure 3. Selon les figures 2 et 3, le rupteur 10 recouvre deux faces contiguës du bloc 12. Une couche 15 verticale de BFUP est en contact de la face de la rive dalle 20 tournée vers le mur 18 ; une couche 14 horizontale de BFUP est depuis la dalle 20 jusqu'au mur 18, dans laquelle les armatures sont noyées. Ceci permet d'obtenir une meilleure reprise des efforts se propageant dans la dalle 20. En effet, les efforts de la dalle 20 sont repris par la couche 15 verticale de BFUP et sont transmis dans le mur par l'intermédiaire de la couche 14 horizontale de BFUP. Plus précisément, les deux couches 14 et 15 de BFUP forment un « L ». Le bloc 12 isolant est situé dans le « L » pour former un parallélépipède.

La figure 2 montrant le rupteur 10 en « L » montre aussi un organe permettant une meilleure fixation de la dalle 20 au rupteur 10 et donc au mur. Cet organe peut être un crochet 28 solidaire du rupteur 10, en particulier de la couche 15 verticale du rupteur 10. Le crochet 28 est en prise avec la dalle 20 ce qui permet de compléter la fixation de la dalle 20 au rupteur 10 et donc d'améliorer la fixation de la dalle 20.

La figure 4 montre encore une autre amélioration qui peut être apportée au rupteur de l'une des figures précédentes. Selon ce mode de réalisation, la couche 14 de BFUP dans laquelle sont noyées les armatures 16 comprend des nervures 42 en saillie de la face de la couche 14 en contact du bloc 12, les armatures 16 étant noyées dans les nervures. Ceci permet de protéger les armatures 16 contre le feu en augmentant la distance entre les armatures 16 et la face inférieure du rupteur 10 sans pour autant augmenter toute l'épaisseur de la couche 14. L'épaisseur de la couche 14 de BFUP est seulement augmentée localement ; ceci évite qu'entre les armatures 16, la couche 14 soit inutilement plus épaisse, et donc qu'elle rende le pont thermique plus important.

On peut encore envisager que le bloc 12 isolant est recouvert selon trois de ses faces, les couches de BFUP présentant en section une forme en « U » avec le bloc 12 dans le « U ».

L'invention se rapporte aussi à un procédé de fabrication du rupteur 10. Ce procédé montre que la fabrication du rupteur 10 est simple ; en particulier, ce procédé ne nécessite pas de moule présentant une forme particulière. Les figures 5 et 6 montrent la fabrication du rupteur 10. Selon la figure 5, le bloc 12 isolant thermique est coffré entre deux parois 34 et 35 de sorte à constituer un canal 32 de la largeur du bloc 12 ; le bloc 12 est au fond du canal 32. Le BFUP est ensuite coulé dans le canal 32 de sorte à constituer la couche 14 de BFUP sur une face du bloc 12. Les armatures 16 sont positionnées dans la couche 14 de BFUP de sorte à être maintenues noyées dans la couche 14 et être saillantes de part et d'autre du canal 32. Les parois 34 et 35 sont retirées après la prise du BFUP, la couche 14 de BFUP étant rendu solidaire du bloc 12. Ce procédé correspond à la fabrication du rupteur 10 de la figure 1.

Selon la figure 6, le bloc 12 isolant est coffré entre deux parois 34, 35 de sorte à constituer à nouveau le canal 32, mais la largeur du canal 32 est plus importante que la largeur du bloc 12, selon une coupe transversale du rupteur 10. Un espace 33 est laissé entre la paroi 34 et le bloc 12, tout le long du bloc 12. Le BFUP est ensuite coulé dans l'espace 33 entre le canal 32 et le bloc 12 de sorte à constituer la couche 15 verticale du rupteur 10 selon une face du bloc 12 ; puis le BFUP est coulé sur le bloc 12 de sorte à constituer la couche 14 horizontale du rupteur 10. Les armatures 16 sont positionnées dans la couche 14 de BFUP horizontale de sorte à être maintenues noyées dans la couche 14 et être saillantes de part et d'autre du canal 32. Les parois 34, 35 sont retirées après la prise du BFUP, le BFUP étant rendu solidaire du bloc 12.

Pour fabriquer le rupteur 10 de la figure 4, le montage de la figure 6 est réalisé. En plus, des encoches sont sculptées dans une surface du bloc 12, de sorte à rendre irrégulière la surface du bloc 12 ; le BFUP est coulé sur ladite surface irrégulière du bloc 12, les armatures 16 étant positionnées dans le BFUP dans les travées de la surface munie d'encoches irrégulière du bloc.

Le procédé de fabrication est donc simple, notamment parce qu'il ne nécessite pas de maintenir le bloc 12 en suspension pendant que le BFUP est coulé ; le bloc 12 est posé au fond du canal 32. Le procédé est aussi simple car il ne nécessite pas de moule présentant une forme particulière. Par ailleurs, le procédé de fabrication du rupteur 10 étant simple, il est envisageable que le rupteur 10 puisse être fabriqué sur place.

L'invention se rapporte aussi à un procédé de construction d'un bâtiment. Ce procédé est visible sur la figure 7. Le procédé a l'avantage de ne pas perturber les modes traditionnels de construction de bâtiment, ce qui évite aussi des modifications de temps de mise en oeuvre. Le bâtiment comporte un mur 18 auquel est fixé une dalle 20. Le procédé comprend en premier lieu l'érection d'une première partie 181 de mur 18, jusqu'au niveau où la dalle 20 est destinée à être posée. La hauteur de cette première partie 181 de mur peut correspondre à la hauteur d'un étage. On voit que le haut de la première partie 181 de mur est sous forme d'un arrêt de bétonnage 40 ; ceci permet une meilleure jonction avec la deuxième partie 182 supérieure du mur à venir. Un support 38 est positionné contre la partie 181 de mur, le rupteur 10 étant positionné sur le support 38. Les armatures 16 du rupteur 10 s'étendent d'un côté du rupteur, par exemple de manière rectiligne au-dessus du support 38, et de l'autre coté du rupteur, au-dessus de la partie 181 du mur, l'armature étant alors sous forme de crochet de ce dernier côté. Puis la dalle 20 est coulée, venant en prise avec les armatures 16 rectilignes. La deuxième partie 182 supérieure du mur est ensuite coulée au-dessus de la partie 181 du mur déjà existante, venant en prise avec les armatures 16 sous forme de crochet. Toutefois, la dalle 20 peut être coulée après la deuxième partie 182 du mur.

Contrairement à un procédé visant à réduire la section de la jonction entre la dalle 20 et le mur 18 par l'ajout d'un bloc 12 isolant pour réduire le pont thermique entre la dalle 20 et le mur 18, le présent procédé a l'avantage d'éviter de maintenir le bloc 12 pendant la coulée de la dalle 20. Le rupteur 10 est positionné comme un module et la dalle 20 et le mur sont coulés pendant que le bloc 12 est correctement maintenu en position par le rupteur 10.

Le rupteur 10 et le procédé de construction du bâtiment peuvent être mis en oeuvre tant à l'intérieur qu'à l'extérieur du bâtiment, pour assurer une jonction entre un mur et une dalle telle qu'un balcon, un plancher, des corniches... La figure 8 montre une jonction entre le mur 18 et la dalle 20 constituant un balcon. La dalle 20 est alors en porte-à-faux. On voit que le rupteur 10 a une position inversée par rapport à celle de la figure 2 ; les armatures 16 sont dans la moitié supérieure de la dalle 20. Le rupteur 10 est positionné de telle façon que la couche 14 soit sur le bloc 12.

## Revendications

1. Rupteur thermique (10) comprenant:
- un bloc (12) isolant thermique,
- une couche (14) de béton solidaire du bloc (12) et
- des armatures (16),
**caractérisé en ce que**
le béton de la couche (14) est du béton fibré à ultra-hautes performances,
les armatures (16) sont noyées dans la couche (14) de béton fibré à ultra-hautes performances sur toute la largeur du rupteur thermique (10) et les armatures (16) sont saillantes du béton fibré à ultra-hautes performances de part et d'autre de la couche (14).

2. Le rupteur (10) selon la revendication 1, dans lequel les armatures (16) sont en acier.

3. Le rupteur (10) selon la revendication 1 ou 2, dans lequel les armatures (16) sont en acier inoxydable.

4. Le rupteur (10) selon l'une des revendications 1 à 3, dans lequel le bloc (12) comprend plusieurs surfaces, la couche (14) de béton fibré à ultra-hautes performances recouvrant une surface du bloc (12) isolant.

5. Le rupteur (10) selon l'une des revendications 1 à 4, dans lequel le bloc (12) comprend plusieurs surfaces, la couche (14) recouvrant deux surfaces contiguës du bloc (12).

6. Le rupteur (10) selon l'une des revendications 1 à 5, comprenant en outre une barrière (26) de protection contre le feu, la barrière (26) étant sur une face de la couche (14) opposée à celle en contact du bloc (12) isolant.

7. Le rupteur (10) selon l'une des revendications 1 à 6, dans lequel le bloc (12) isolant est en polystyrène expansé.

8. Le rupteur (10) selon l'une des revendications 1 à 7, le rupteur (10) étant un module.

9. Le rupteur (10) selon l'une des revendications 1 à 8, dans lequel la couche (14) a une épaisseur comprise entre 5 et 40 mm.

10. Le rupteur (10) selon l'une des revendications 1 à 9, dans lequel la couche (14) comprend des nervures (42) en saillie de la face de la couche (14) en contact du bloc (12), les armatures (16) étant noyées dans les nervures (42).

11. Le rupteur selon l'une des revendications 1 à 10, dans lequel le béton résulte :
1) du mélange de
a - un ciment Portland choisi dans le groupe constitué par les ciments Portland ordinaires dits "CPA", les ciments Portland à haute performance dits "CPA-HP", les ciments Portland à haute performance et à prise rapide dits "CPA-HPR" et les ciments Portland à faible teneur en aluminate tricalcique (C3A), de type normal ou à haute performance et à prise rapide;
b - une microsilice vitreuse dont les grains ont en majeure partie un diamètre compris dans la gamme 100 A-0,5 micron, obtenue comme sous-produit dans l'industrie du zirconium, la proportion de cette silice étant de 10 à 30 % en poids du poids du ciment;
c - un agent super plastifiant réducteur d'eu et/ou un agent fluidifiant en proportion globale de 0,3 % à 3 % (poids de l'extrait sec par rapport au poids de ciment);
d - un sable de carrière constitué de grains de quartz qui ont en majeure partie un diamètre compris dans la gamme 0,08 mm - 1,0 mm;
e - éventuellement d'autres adjuvants ; ou
2) du mélange de
a - un ciment d'une granulométrie correspondant à un diamètre harmonique moyen ou égal à 7 µm, de préférence compris entre 3 et 7 µm;
b - un mélange de sables de bauxites calcinées de différentes granulométries, le sable le plus fin ayant une granulométrie moyenne inférieure à 1mm et le sable le plus grossier ayant une granulométrie moyenne inférieure à 10mm;
c - de la fumée de silice dont 40% des particules ont une dimension inférieure à 1 µm, le diamètre harmonique moyen étant voisin de 0,2 µm, et de préférence de 0,1 µm;
d - un agent anti-mousse;
e - un superplastifiant réducteur d'eau;
f - éventuellement des fibres;
et de l'eau;
les ciments, les sables et la fumée de silice présentant une répartition granulométrique telle que l'on ait au moins trois et au plus cinq classes granulométriques différentes, le rapport entre le diamètre harmonique moyen d'une classe granulométrique et de la classe immédiatement supérieure étant d'environ 10 ; ou
3) du mélange de
a - un ciment Portland;
b - éléments granulaires;
c - éléments fins à réaction pouzzolanique;
d - fibres métalliques;
e - agent dispersant;
et de l'eau;
les éléments granulaires prépondérants ont une grosseur de grain maximale D au plus égale à 800 micromètres, en ce que les fibres métalliques prépondérantes ont une longueur individuelle 1 comprise dans la gamme 4 mm - 20 mm, en ce que le rapport R entre la longueur moyenne L des fibres et ladite grosseur maximale D des éléments granulaires est au moins égal à 10 et en ce que la quantité des fibres métalliques prépondérantes est telle que le volume de ces fibres est de 1,0 % à 4,0 % du volume du béton après la prise ; ou
4) du mélange de
a - 100 p. de ciment Portland;
b - 30 à 100 p., ou mieux 40 à 70 p., de sable fin ayant une grosseur de grains d'au moins 150 micromètres;
c - 10 à 40 p. ou mieux 20 à 30 p. de silice amorphe ayant une grosseur de grains Inférieure à 0.5 micromètres;
d - 20 à 60 p. ou mieux 30 à 50 p., de quartz broyé ayant une grosseur de grains inférieure à 10 micromètres;
e - 25 à 100 p., ou mieux 45 à 80 p. de laine d'acier;
f - un fluidifiant,
g - 13 à 26 p., ou mieux 15 à 22 p., d'eau, une cure thermique étant prévue ; ou
5) du mélange de
a - du ciment ;
b - des éléments granulaires ayant une grosseur de grain maximale Dmax d'au plus 2 mm, de préférence d'au plus 1 mm ;
c - des éléments à réaction pouzzolanique ayant une taille de particules élémentaires d'au plus 1 µm, de préférence d'au plus 0,5 µm;
d - des constituants capables d'améliorer la ténacité de la matrice choisis parmi des éléments aciculaires ou plaquettaires ayant une taille moyenne d'au plus 1 mm, et présents dans une proportion volumique comprise entre 2,5 et 35% du volume cumulé des éléments granulaires (b) et des éléments à réaction pouzzolanique (c);
e - au moins un agent dispersant et répondant aux conditions suivantes:
(1) le pourcentage en poids de l'eau E par rapport au poids cumulé du ciment (a) et des éléments (c) est compris dans la gamme 8-24 %; (2) les fibres présentent une longueur individuelle L d'au moins 2 mm et un rapport L/phi, phi étant le diamètre des fibres, d'au moins 20; (3) le rapport R entre la longueur moyenne L des fibres et la grosseur de grain maximale Dmax des éléments granulaires est d'au moins 10; (4) la quantité de fibres est telle que leur volume est inférieur à 4% et de préférence à 3,5% du volume du béton après la prise ; ou
6) du mélange de
a - du ciment;
b - des éléments granulaires;
c - des éléments à réaction pouzzolanique ayant une taille de particules élémentaires d'au plus 1 µm, de préférence d'au plus 0,5 µm;
d - des constituants capables d'améliorer la ténacité de la matrice choisis parmi des éléments aciculaires ou plaquettaires ayant une taille moyenne d'au plus 1 mm, et présents dans une proportion volumique comprise entre 2,5 et 35% du volume cumulé des éléments granulaires (b) et des éléments à réaction pouzzolanique (c);
e - au moins un agent dispersant;
et répondant aux conditions suivantes : (1) le pourcentage en poids de l'eau E par rapport au poids cumulé du ciment (a) et des éléments (c) est compris dans la gamme 8-24% ; (2) les fibres présentent une longueur individuelle L d'au moins 2 mm et un rapport L/phi, phi étant le diamètre des fibres, d'au moins 20; (bis) le rapport R entre la longueur moyenne L des fibres et la taille de grain D75 de l'ensemble des constituants (a), (b), (c) et (d) est d'au moins 5, de préférence d'au moins 10; 4) la quantité de fibres est telle que leur volume est inférieur à 4% et de préférence à 3,5% du volume du béton après la prise; (5) l'ensemble des constituants (a), (b), (c) et (d) présente une taille de grain D75 d'au plus 2 mm, de préférence, d'au plus 1 mm, et une taille de grain D50 d'au plus 200 µm de préférence d'au plus 150 µm ; ou
7) du mélange de
a - du ciment;
b - des éléments granulaires ayant une grosseur de grain maximale D d'au plus 2 mm, de préférence d'au plus 1 mm;
c - des éléments fins à réaction pouzzolanique ayant une taille de particule élémentaire d'au plus 20 µm, de préférence d'au plus 1 µm;
d - au moins un agent dispersant;
et répondant aux conditions suivantes: (e) le pourcentage en poids de l'eau par rapport au poids cumulé du ciment (a) et des éléments (c) est compris entre 8 et 25%; (f) les fibres organiques présentent une longueur individuelle L d'au moins 2 mm et un rapport L/phi, phi étant le diamètre des fibres, d'au moins 20; (g) le rapport R entre la longueur moyenne L des fibres et la grosseur de grain maximale D des éléments granulaires est d'au moins 5, h) la quantité de fibres est telle que leur volume représente au plus 8 % du volume du béton après la prise ; ou
8) du mélange de
a - du ciment;
b - des éléments granulaires;
c - des éléments à réaction pouzzolanique ayant une taille de particules élémentaires d'au plus 1 µm, de préférence d'au plus 0,5 µm;
d - au moins un agent dispersant;
et répondant aux conditions suivantes: 1) le pourcentage en poids de l'eau E par rapport au poids cumulé C du ciment (a) et des éléments (c) est compris dans la gamme 8-24%; (2) les fibres présentent une longueur individuelle L d'au moins 2 mm et un rapport L/phi, phi étant le diamètre des fibres, d'au moins 20; (3) le rapport R entre la longueur moyenne L des fibres et la taille de grain D75 de l'ensemble des constituants (a), (b) et (c) est d'au moins 5, de préférence d'au moins 10; (4) la quantité de fibres est telle que leur volume est au plus de 8% du volume du béton après la prise; (5) l'ensemble des constituants (a), (b) et (c) présente une taille de grain D75 d'au plus 2mm, de préférence, d'au plus 1 mm, et une taille de grain D50 d'au plus 150 µm, de préférence d'au plus 100 µm ; ou
9) du mélange de :
a - au moins un liant hydraulique du groupe constitué par les ciments Portland classe G (API), les ciments Portland classe H (API) et les autres liants hydrauliques à faible teneur en aluminates,
b - une microsilice de granulométrie comprise dans la gamme 0,1 à 50 micromètres, à raison de 20 à 35% en poids par rapport au liant hydraulique,
c - un ajout de particules moyennes, minéral et/ou organique, de granulométrie comprise dans la gamme 0,5-200 micromètres à raison de 20 à 35% en poids par rapport au liant hydraulique, la quantité dudit ajout de particules moyennes étant inférieure ou égale à la quantité de microsilice, -un agent superplastifiant et/ou fluidifiant hydrosoluble en proportion comprise entre 1 % et 3% en poids par rapport au liant hydraulique, et
de l'eau en quantité au plus égale à 30% du poids du liant hydraulique ; ou
10) du mélange de :
a - du ciment;
b - des éléments granulaires ayant une taille de grain Dg d'au plus 10 mm;
c - des éléments à réaction pouzzolanique ayant une taille de particules élémentaires comprise entre 0,1 et 100 µm;
d - au moins un agent dispersant;
e - des fibres métalliques et organiques;
et répondant aux conditions: (1) le pourcentage en poids de l'eau par rapport au poids cumulé du ciment (a) et des éléments (c) est compris dans la gamme 8-24 %; (2) les fibres métalliques présentent une longueur moyenne Lm d'au moins 2 mm, et un rapport h/dl, dl étant le diamètre des fibres, d'au moins 20; (3) le rapport Vi/V du volume Vi des fibres métalliques au volume V des fibres organiques est supérieur à 1, et le rapport Lm/Lo de la longueur des fibres métalliques à la longueur des fibres organiques est supérieure à 1; (4) le rapport R entre la longueur moyenne Lm des fibres métalliques et la taille Dg des éléments granulaires est d'au moins 3; (5) la quantité de fibres métalliques est telle que leur volume est inférieur à 4 % du volume du béton après la prise et (6) les fibres organiques présentent une température de fusion inférieure à 300°C, une longueur moyenne Lo supérieure à 1 mm et un diamètre Do d'au plus 200 µm, la quantité de fibres organiques étant telle que leur volume est compris entre 0,1 et 3 % du volume du béton.

12. Un bâtiment comprenant
- le rupteur (10) selon l'une des revendications 1 à 11,
- un mur (18),
- une dalle (20) reliée au mur par le rupteur.

13. Le bâtiment selon la revendication 12, dans lequel le rupteur (10) est continu entre la dalle (20) et le mur, le long de la rive (30) de la dalle (20).

14. Le bâtiment selon la revendication 12 ou 13, dans lequel la dalle (20) est retenue au mur par les armatures (16) du rupteur (10).

15. Le bâtiment selon l'une des revendications 12 à 14, dans lequel les armatures (16) du rupteur (10) sont dans une moitié inférieure de la dalle (20).

16. Le bâtiment selon l'une des revendications 12 à 15, comprenant en outre une Isolation Thermique Intérieure, comprenant un complexe de doublage comprenant au moins une plaque de plâtre.

17. Un procédé de fabrication du rupteur (10) selon l'une des revendications 1 à 11, comprenant les étapes de
- coffrage du bloc (12) isolant dans un canal (32),
- coulée d'une couche (14) de béton fibré à ultra-hautes performances sur une face du bloc (12),
- positionnement des armatures (16) dans la couche (14) de béton fibré à ultra-hautes performances.

18. Le procédé selon la revendication 17, dans lequel un espace (33) est entre le bloc (12) et une paroi (34) du canal (32), le béton fibré à ultra-hautes performances étant coulé dans l'espace (33) ainsi que sur le bloc (12).

19. Un procédé de fabrication d'un bâtiment, comprenant les étapes de
- coulée d'un mur (18),
- positionnement du rupteur (10) selon l'une des revendications 1 à 11, les armatures (16) en saillie d'un côté du rupteur (10) étant positionnées sur le mur,
- coulée de la dalle (20), les armatures (16) en saillie de l'autre côté du rupteur (10) étant en prise avec la dalle (20).

## Claims

1. A thermal barrier (10) comprising:
- a thermal insulating block (12);
- a layer (14) of concrete integral with the block (12) and;
- reinforcements (16);
**characterized in that**
the concrete of the layer (14) is ultra-high performance fibered concrete the reinforcement (16) are embedded in the layer (14) of ultra-high performance fibered concrete over the entire width of the thermal barrier (10) and the reinforcements (16) project from the ultra-high performance fibered concrete on either side of the layer (14).

2. The barrier (10) according to claim 1, wherein the reinforcements (16) are of steel.

3. The barrier (10) according to claim 1 or 2, wherein the reinforcements (16) are of stainless steel.

4. The barrier (10) according to any one of claims 1 to 3, wherein the block (12) comprises several surfaces, the layer (14) of ultra-high performance fibered concrete covering one surface of the insulating block (12).

5. The barrier (10) according to any one of claims 1 to 4, wherein the block (12) comprises several surfaces, the layer (14) covering two adjacent surfaces of the block (12).

6. The barrier (10) according to any one of claims 1 to 5, further comprising a barrier (26) of protection against fire, the barrier (26) on one side of the layer (14) opposite the one in contact with the insulating block (12).

7. The barrier (10) according to any one of claims 1 to 6, wherein the insulating block (12) is of expanded polystyrene.

8. The barrier (10) according to any one of claims 1 to 7, the barrier (10) being a piece of construction.

9. The barrier (10) according to any one of claims 1 to 8, wherein the layer (14) has a thickness comprised from 5 to 40 mm.

10. The barrier (10) according to any one of claims 1 to 9, wherein the layer (14) comprises ribs (42) protruding from the side of the layer (14) in contact with the block (12), the reinforcements (16) being embedded in the ribs (42).

11. The barrier according to any one of claims 1 to 10, wherein the concrete is the result:
1) of the mixture of
a - a Portland cement selected from the group consisting of the ordinary Portland cements called "OPC", the high performance Portland cements called "OPC-HP", the high performance and rapid setting cements called "OPC-HPR" and the Portland cements with low levels of tricalcium aluminate (C3A), the normal or the high performance and rapid setting type;
b - a vitreous micro silica whose particles, for a major part have a diameter comprised within the range of 100 A-0.5 micron, obtained as a by-product in the zirconium industry, the proportion of this silica being from 10 to 30 weight % of the weight of the cement;
c - a superplasticizing water-reducing agent and/or a fluidizing agent in an overall proportion from 0.3% to 3% (weight of the dry extract related to the weight of the cement);
d - a quarry sand constituted by particles of quartz that for a major part have a diameter comprised within the range of 0.08 mm-1.0 mm; and
e - optional other admixtures;
or
2) the mixture of
a - a cement with a particle size distribution corresponding to a mean harmonic diameter of 7µm, preferably from 3 to 7µm;
b - a mixture of calcined bauxite sands with different particle size distributions, the finest sand having an average particle size distribution lower than 1 mm and the coarsest sand having an average particle size distribution lower than 10 mm;
c - silica fumes of which 40% of the particles are lower than 1 pm in size, the mean harmonic diameter being close to 0.2 µm, and preferably to 0.1 µm;
d - an anti-foaming agent;
e - a water-reducing superplasticizer;
f - optionally fibres;
and water;
the cements, sands and silica fumes presenting a particle size distribution such that there are at least three and at most five different particle size classes, the ratio between the mean harmonic diameter of one particle size class and the class immediately above being approximately 10;
or
3) the mixture of
a - a Portland cement;
b - granular elements;
c - fine elements with a pozzolanic reaction;
d - metallic fibres;
e - a dispersing agent;
and water;
the preponderant granular elements have a maximum size D at most equal to 800 micrometres, in that the preponderant metallic fibres have an individual length I comprised within the range of 4 mm-20 mm, in that the ratio R between the average length L of the fibres and the aforesaid maximum size D of the granular elements is at least equal to 10 and in that the quantity of preponderant metallic fibres is such that the volume of these fibres is from 1.0% to 4.0% of the volume of the concrete after setting;
or
4) the mixture of
a -100 p. of Portland cement;
b - 30 to 100 p., or better 40 to 70 p., of fine sand having a particle size of at least 150 micrometres;
c - 10 to 40 p., or better 20 to 30 p. of amorphous silica having a particle size lower than 0.5 micrometres;
d - 20 to 60 p. or better 30 to 50 p., of ground quartz having a particle size lower than 10 micrometres;
e - 25 to 100 p., or better 45 to 80 p. of steel wool;
f - a fluidizer, and
g - 13 to 26 p., or better 15 to 22 p., of water, a thermal curing being specified;
or
5) the mixture of
a - cement;
b - granular elements having a maximum Dmax particle size of at most 2 mm, preferably at most 1 mm;
c - elements with a pozzolanic reaction having a size of elementary particles of at most 1 µm, preferably at most 0.5 µm;
d - constituents capable of improving the tenacity of the matrix selected from among the acicular or plate-like elements having an average size of at most 1 mm, and present in a volume proportion comprised from 2.5 to 35% of the cumulated volume of the granular elements (b) and elements with a pozzolanic reaction (c);
e - at least one dispersing agent and meeting the following conditions:
(1) the weight percentage of water E related to the cumulated weight of the cement (a) and the elements (c) is comprised within the range of 8-24%; (2) the fibres presenting an individual length L of at least 2 mm and a L/phi ratio, phi being the diameter of the fibres, of at least 20; (3) the R ratio between the average length L of the fibres and the maximum Dmax particle size of the granular elements is at least 10; (4) the quantity of fibres is such that their volume is lower than 4% and preferably than 3.5% of the volume of the concrete after setting;
or
6) the mixture of
a - cement;
b - granular elements;
c - elements with a pozzolanic reaction having a size of elementary particles of at most 1 µm, preferably of at most 0.5 µm;
d - constituents capable of improving the tenacity of the matrix selected among the acicular or plate-like elements having an average size of at most 1 mm, and present in a volume proportion comprised from 2.5 to 35% of the cumulated volume of the granular elements (b) and the elements with a pozzolanic reaction (c); and
e - at least one dispersing agent;
and meeting the following conditions: (1) the weight percentage of water E related to the cumulated weight of the cement (a) and the elements (c) is comprised in the range of 8-24%; (2) the fibres present an individual length L of at least 2 mm and a L/phi ratio, phi being the diameter of the fibres 20; (bis) the R ratio between the average length L of the fibres and the D75 particle size of all the constituents (a), (b), (c) and (d) is at least 5, preferably at least 10; 4) the quantity of fibres is such that their volume is lower than 4% and preferably than 3.5% of the volume of the concrete after setting; (5) all the constituents (a), (b), (c) and (d) present a D75 particle size of at most 2 mm, preferably of at most 1 mm, and a D50 particle size of at most 200 µm preferably of at most 150 µm;
or
7) the mixture of
a - cement;
b - granular elements having a maximum particle size D of at most 2 mm, preferably of at most 1 mm;
c - fine elements with a pozzolanic reaction having a size of elementary particles of at most 20 µm, preferably of at most 1 µm;
d - at least one dispersing agent;
and meeting the following conditions: (e) the weight percentage of water related to the cumulated weight of the cement (a) and the elements (c) is comprised from 8 to 25%; (f) the organic fibres present an individual length L of at least 2 mm and a L/phi ratio, phi being the diameter of the fibres, of at least 20; (g) the R ratio between the average length L of the fibres and the maximum particle size D of the granular elements is at least 5, h) the quantity of fibres is such that their volume represents at most 8% of the volume of concrete after setting;
or
8) the mixture of
a - cement;
b - granular elements;
c - elements with a pozzolanic reaction having a size of elementary particles of at most 1 µm, preferably of at most 0.5 µm; and
d - at least one dispersing agent;
and meeting the following conditions: 1) the weight percentage of water E related to the cumulated weight C of the cement (a) and the elements (c) is comprised in the range 8-24%; (2) the fibres present an individual length L of at least 2 mm and a L/phi ratio, phi being the diameter of the fibres, of at least 20; (3) the R ratio between the average length L of the fibres and the D75 particle size of all the constituents (a), (b) and (c) is at least 5, preferably at least 10; (4) the quantity of fibres is such that their volume is at most 8% of the volume of the concrete after setting; (5) all the constituents (a), (b) and (c) present a D75 particle size of at most 2 mm, preferably of at most 1 mm, and a D50 particle size of at most 150 µm, preferably of at most 100 µm;
or
9) the mixture of:
a - at least one hydraulic binder from the group comprising the Portland cements class G (API), the Portland cements class H (API) and the other hydraulic binders with low levels of aluminates,
b - a micro silica with a particle size distribution comprised in the range of 0.1 to 50 micrometres, at a rate of 20 to 35 weight % related to the hydraulic binder,
c - an addition of average mineral and/or organic particles, with a particle size distribution comprised in the range 0.5-200 micrometres at a rate of 20 to 35 weight % related to the hydraulic binder, the quantity of the aforesaid addition of average particles being lower or equal to the quantity of micro silica, -a superplasticizing agent and/or a water soluble fluidizer in proportions comprised from 1 to 3 weight % related to the hydraulic binder, and
water in amounts at most equal to 30% of the weight of the hydraulic binder;
or
10) the mixture of:
a - cement;
b - granular elements having a Dg particle size of at most 10 mm;
c - elements with a pozzolanic reaction having a size of elementary particles comprised from 0.1 to 100 µm;
d - at least one dispersing agent;
e - metallic or organic fibres;
and meeting the conditions: (1) the weight percentage of water related to the cumulated weight of the cement (a) and the elements (c) is comprised in the range 8-24%; (2) the metallic fibres present an average length Lm of at least 2 mm, and a h/d1 ratio, d1 being the diameter of the fibres, of at least 20; (3) the Vi/V ratio of the volume Vi of the metallic fibres to the volume V of the organic fibres is higher than 1, and the Lm/Lo ratio of the length of the metallic fibres to the length of the organic fibres is higher than 1; (4) the R ratio between the average length Lm of the metallic fibres and the Dg size of the granular elements is at least 3; (5) the quantity of metallic fibres is such that their volume is lower than 4% of the volume of the concrete after setting and (6) the organic fibres present a melting temperature lower than 300°C., an average length Lo higher than 1 mm and a Do diameter of at most 200 µm, the quantity of organic fibres being such that their volume is comprised from 0.1 to 3% of the volume of the concrete.

12. A building comprising:
- the barrier (10) according to any one of claims 1 to 11;
- a wall (18);
- a slab (20) connected to the wall by the barrier.

13. The building according to claim 12, wherein the barrier (10) is continuous between the slab (20) and the wall, along an edge (30) of the slab (20).

14. The building according to claim 12 or 13, wherein the slab (20) is fixed to the wall by the reinforcements (16) of the barrier (10).

15. The building according to any one of claims 12 to 14, wherein the reinforcements (16) of the barrier (10) are in a lower half of the slab (20).

16. The building according to any one of claims 12 to 15, further comprising an Indoor Thermal Insulation, comprising a lining complex comprising at least one gypsum board.

17. A process for manufacturing a barrier (10) according to any one of claims 1 to 11, comprising the steps of:
- assembling a formwork defining a channel (32) for a thermal insulating block (12);
- pouring a layer (14) of ultra-high performance fibered concrete on one side of the block (12)
- positioning reinforcements (16) in the layer (14) of ultra-high performance fibered concrete.

18. The process according to claim 17, wherein there is a space (33) between the block (12) and a side (34) of the channel (32), the ultra-high performance fibered concrete being poured into the space (33) as well as on the block (12).

19. A process for manufacturing a building, comprising the steps of:
- pouring a wall (18);
- positioning a barrier (10) according to any one of claims 1 to 11, the reinforcements (16) protruding from one side of the barrier (10) being positioned on the wall;
- pouring a slab (20), the reinforcements (16) protruding from the other side of the barrier (10) setting with the slab (20).

## Patentansprüche

1. Wärmeunterbrecher (10), umfassend:
- einen wärmeisolierenden Block (12),
- eine einstückige Betonschicht (14) des Blocks (12) und
- Armierungen (16),
**dadurch gekennzeichnet, dass**
der Beton der Schicht (14) Hochleistungsfaserbeton ist,
die Armierungen (16) in die Schicht (14) aus Hochleistungsfaserbeton über die gesamte Breite des Wärmeunterbrechers (10) eingelassen sind und die Armierungen (16) einerseits aus dem Hochleistungsfaserbeton und andererseits aus der Schicht (14) vorstehend sind.

2. Unterbrecher (10) gemäß Anspruch 1, wobei die Armierungen (16) aus Stahl sind.

3. Unterbrecher (10) gemäß Anspruch 1 oder 2, wobei die Armierungen (16) aus rostfreiem Stahl sind.

4. Unterbrecher (10) gemäß einem der Ansprüche 1 bis 3, wobei der Block (12) mehrere Oberflächen umfasst, wobei die Schicht (14) aus Hochleistungsfaserbeton eine Oberfläche des isolierenden Blocks (12) bedeckt.

5. Unterbrecher (10) gemäß einem der Ansprüche 1 bis 4, wobei der Block (12) mehrere Oberflächen umfasst, wobei die Schicht (14) zwei aneinander grenzende Oberflächen des Blocks (12) bedeckt.

6. Unterbrecher (10) gemäß einem der Ansprüche 1 bis 5, außerdem umfassend eine Schutzbarriere (26) gegen Feuer, wobei die Barriere (26) auf einer Seite der Schicht (14) ist, die derjenigen gegenüberliegt, die mit dem isolierenden Block (12) in Kontakt ist.

7. Unterbrecher (10) gemäß einem der Ansprüche 1 bis 6, wobei der isolierende Block (12) aus geschäumtem Polystyrol ist.

8. Unterbrecher (10) gemäß einem der Ansprüche 1 bis 7, wobei der Unterbrecher (10) ein Modul ist.

9. Unterbrecher (10) gemäß einem der Ansprüche 1 bis 8, wobei die Schicht (14) eine Dicke hat, die zwischen 5 und 40 mm liegt.

10. Unterbrecher (10) gemäß einem der Ansprüche 1 bis 9, wobei die Schicht (14) Rippen (42) umfasst, die aus der Seite der Schicht (14), die mit dem Block (12) in Kontakt ist, vorstehen, wobei die Armierungen (16) in die Rippen (42) eingelassen sind.

11. Unterbrecher gemäß einem der Ansprüche 1 bis 10, wobei der Beton resultiert aus:
1) dem Gemisch aus
a - einem Portland-Zement, ausgewählt aus der Gruppe, bestehend aus normalen Portland-Zementen, die mit "CPA" bezeichnet werden; Hochleistungs-Portland-Zementen, die mit "CPA-HP" bezeichnet werden; Hochleistungs-Portland-Zementen mit schnellem Abbinden, die mit "CPA-HPR" bezeichnet werden, und Portland-Zementen mit geringem Gehalt an Tricalciumaluminat (C3A) des normalen Typs oder mit hoher Leistungsfähigkeit und schnellem Abbinden;
b - einem Mikroquarzgut, dessen Körner zum größten Teil einen Durchmesser im Bereich von 100 A - 0,5 Mikrometer haben, das als Nebenprodukt in der Zirkoniumindustrie erhalten wird, wobei der Anteil dieses Quarzguts 10 bis 30 Gew.-% des Gewichts des Zements beträgt;
c - einem Superplastifizierungsmittel, das das Wasser verringert, und/oder einem Verflüssiger in einem Gesamtverhältnisanteil von 0,3 % bis 3 % (Gewicht des Trockenextrakts bezogen auf das Gewicht des Zements);
d - Grubensand, der aus Quarzkörnern besteht, die zum größten Teil einen Durchmesser haben, der im Bereich von 0,08 mm bis 1,0 mm liegt;
e - gegebenenfalls anderen Zusatzmitteln; oder
2) dem Gemisch aus
a - einem Zement mit einer Granulometrie, die einem mittleren harmonischen Durchmesser von 7 µm, vorzugsweise von zwischen 3 und 7 µm, entspricht;
b - einem Gemisch als calcinierten Bauxitsandsorten mit unterschiedlicher Granulometrie, wobei der feinste Sand eine mittlere Granulometrie von unter 1 mm hat und der gröbste Sand eine mittlere Granulometrie von unter 10 mm hat;
c - pyrogenem Siliciumdioxid, von dem 40 % der Partikel eine Größe von unter 1 µm haben, wobei der mittlere harmonische Durchmesser etwa 0,2 µm und vorzugsweise 0,1 µm ist;
d - einem Antischaummittel;
e - einem Superplastifizierungsmittel, das das Wasser verringert;
f - gegebenenfalls Fasern
und Wasser;
wobei die Zemente, die Sandsorten und das pyrogene Siliciumdioxid eine derartige granulometrische Verteilung haben, dass man mindestens drei oder höchstens fünf unterschiedliche granulometrische Klassen hat, wobei das Verhältnis zwischen dem mittleren harmonischen Durchmesser einer granulometrischen Klasse und der unmittelbar höheren Klasse etwa 10 ist;
oder
3) dem Gemisch aus
a - einem Portland-Zement-,
b - körnigen Elementen;
c - feinen Produkten der puzzolanischen Reaktion;
d - Metallfasern;
e - Dispergiermittel
und Wasser;
wobei die überwiegenden granulären Elemente eine maximale Korngröße D von höchstens 800 Mikrometer haben, wobei die überwiegenden metallischen Fasern eine individuelle Länge I, die im Bereich von 4 mm bis 20 mm liegt, haben, wobei das Verhältnis R zwischen der mittleren Länge L der Fasern und der maximalen Größe D der körnigen Elemente wenigstens gleich 10 ist und wobei die Menge der überwiegenden Metallfasern so ist, dass das Volumen dieser Fasern 1,0 % bis 4,0 % des Volumens des Betons nach der Bindung ausmacht; oder
4) dem Gemisch aus
a - 100 Teilen Portland-Zement-,
b - 30 bis 100 Teilen oder besser 40 bis 70 Teilen feinem Sand mit einer Körngröße von wenigstens 150 Mikrometer;
c - 10 bis 40 Teilen oder besser 20 bis 30 Teilen amorphem Siliciumdioxid mit einer Korngröße von unter 0,5 Mikrometer;
d - 20 bis 60 Teilen oder besser 30 bis 50 Teilen gemahlenem Quarz mit einer Korngröße von unter 10 Mikrometer;
e - 25 bis 100 Teilen oder besser 45 bis 80 Teilen Stahlwolle;
f - einem Verflüssiger,
g - 13 bis 26 Teilen oder besser 15 bis 22 Teilen Wasser, wobei ein thermisches Härten vorgesehen ist; oder
5) dem Gemisch aus
a - Zement;
b - granulären Elementen mit einer maximalen Korngröße Dmax von höchstens 2 mm, vorzugsweise höchstens 1 mm;
c - Produkten der puzzolanischen Reaktion mit einer Größe der Produktteilchen von höchstens 1 µm, vorzugsweise höchstens 0,5 µm;
d - Bestandteilen, die fähig sind, die Zähigkeit der Matrix zu verbessern, ausgewählt aus nadelförmigen oder plättchenförmigen Elementen, die eine mittlere Größe von höchstens 1 mm haben und in einem Volumenverhältnisanteil vorliegen, der zwischen 2,5 und 35 % des Gesamtvolumens der körnigen Elemente (b) und der Produkte der puzzolanischen Reaktion (c) liegt;
e - wenigstens einem Dispergiermittel,
das den folgenden Bedingungen genügt:
(1) der Gewichtsprozentgehalt an Wasser E, bezogen auf das Gesamtgewicht des Zements (a) und der Produkte (c), liegt im Bereich von 8-24 %; (2) die Fasern weisen eine individuelle Länge L von wenigstens 2 mm und ein Verhältnis L/phi, wobei phi der Durchmesser der Fasern ist, von wenigstens 20 auf; (3) das Verhältnis R zwischen der mittleren Länge L der Fasern und der maximalen Korngröße Dmax der körnigen Elemente ist wenigstens 10; (4) die Menge der Fasern ist so, dass ihr Volumen unter 4 % und vorzugsweise 3,5 % des Volumens des Betons nach Abbinden liegt;
oder
6) dem Gemisch aus
a - Zement;
b - körnigen Elementen;
c - Produkten der puzzolanischen Reaktion, die eine Größe der Produktpartikel von höchstens 1 µm, vorzugsweise höchstens 0,5 µm, haben;
d - Bestandteilen, die fähig sind, die Zähigkeit der Matrix zu verbessern, ausgewählt aus nadelförmigen oder plättchenförmigen Elementen mit einer mittleren Größe von höchstens 1 mm, die in einem Volumenverhältnisanteil vorliegen, der zwischen 2,5 und 35 % des Gesamtvolumens der körnigen Elemente (b) und der Produkte der puzzolanischen Reaktion (c) liegt;
e - wenigstens einem Dispergiermittel;
das den folgenden Bedingungen genügt:
(1) der Gewichtsprozentgehalt an Wasser E, bezogen auf das Gesamtgewicht des Zements (a) und der Elemente (c), liegt im Bereich von 8-24 %; (2) die Fasern weisen eine individuelle Länge L von wenigstens 2 mm und ein Verhältnis L/phi, wobei phi der Durchmesser der Fasern ist, von wenigstens 20 auf; (bis) das Verhältnis R zwischen der mittleren Länge L der Fasern und der Korngröße D75 der Gesamtheit der Bestandteile (a), (b), (c) und (d) ist wenigstens 5, vorzugsweise wenigstens 10; (4) die Menge der Fasern ist so, dass ihr Volumen unter 4 % und vorzugsweise 3,5 % des Volumens des Betons nach Abbinden ist; (5) die Gesamtheit der Bestandteile (a), (b), (c) und (d) weist eine Korngröße D75 von höchstens 2 mm, vorzugsweise höchstens 1 mm, und eine Korngröße D50 von höchstens 200 µm, vorzugsweise höchstens 150 µm, auf: oder
7) dem Gemisch aus
a - Zement;
b - körnigen Elementen mit einer maximalen Korngröße D von höchstens 2 mm, vorzugsweise höchstens 1 mm;
c - feinen Produkten der puzzolanischen Reaktion, die eine Größe der Produktpartikel von höchstens 20 µm, vorzugsweise höchstens 1 µm, haben;
d - wenigstens einem Dispergiermittel;
das den folgenden Bedingungen genügt:
(e) der Gewichtsprozentgehalt an Wasser, bezogen auf das Gesamtgewicht des Zements (a) und der Produkte (c) liegt zwischen 8 und 25 %; (f) die organischen Fasern weisen eine individuelle Länge L von wenigstens 2 mm und ein Verhältnis L/phi, wobei phi der Durchmesser der Fasern ist, von wenigstens 20 auf; (g) das Verhältnis R zwischen der mittleren Länge L der Fasern und der maximalen Korngröße D der körnigen Elemente ist wenigstens 5; (h) die Menge der Fasern ist so, dass ihr Volumen höchstens 8 % des Volumens des Betons nach Abbinden darstellt; oder
8) dem Gemisch aus
a - Zement;
b - körnigen Elementen;
c - Produkten der puzzolanischen Reaktion, die eine Größe der Produktpartikel von höchstens 1 µm, vorzugsweise höchstens 0,5 µm. haben;
d - wenigstens einem Dispergiermittel;
das den folgenden Bedingungen genügt:
(1) der Gewichtsprozentgehalt an Wasser E, bezogen auf das Gesamtgewicht C des Zements (a) und der Elemente (c), liegt im Bereich von 8 bis 24 %, (2) die Fasern weisen eine individuelle Länge L von wenigstens 2 mm und ein Verhältnis L/phi, wobei phi der Durchmesser der Fasern ist, von wenigstens 20 auf; (3) das Verhältnis R zwischen der mittleren Länge L der Fasern und der Korngröße D75 der Gesamtheit der Bestandteile (a), (b) und (c) ist wenigstens 5, vorzugsweise wenigstens 10; (4) die Menge der Fasern ist so, dass ihr Volumen höchstens 8 % des Volumens des Betons nach Abbinden ist; (5) die Gesamtheit der Bestandteile (a), (b) und (c) weist eine Korngröße D75 von höchstens 2 mm, vorzugsweise höchstens 1 mm, und eine Korngröße D50 von höchstens 150 µm, vorzugsweise höchstens 100 µm auf; oder
9) dem Gemisch aus:
a - wenigstens einem hydraulischen Bindemittel der Gruppe, die aus Portland-Zementen, Klasse G (API), Portland-Zementen, Klasse H (API) und anderen hydraulischen Bindemitteln mit geringem Gehalt an Aluminaten besteht,
b - einem Mikroquarz mit einer Granulometrie, die im Bereich von 0,1 bis 50 Mikrometer liegt, mit 20 bis 35 Gew.-%. bezogen auf das hydraulische Bindemittel,
c - einem Zusatz an mittleren Partikeln, mineralischen und/oder organischen, mit einer Granulometrie, die im Bereich von 0,5 bis 200 Mikrometer liegt, mit 20 bis 35 Gew.-%, bezogen auf das hydraulische Bindemittel, wobei die Menge des Zusatzes an mittleren Partikeln geringer als oder gleich der Menge an Mikroquarz ist, -
einem Superplastifizierungsmittel und/oder Verflüssiger, wasserlöslich, mit einem Verhältnisanteil von zwischen 1 Gew.-% und 3 Gew.-%, bezogen auf das hydraulische Bindemittel, und
Wasser in einer Menge von höchstens 30 % des Gewichts des hydraulischen Bindemittels; oder
10) dem Gemisch aus:
a - Zement;
b - körnigen Elementen mit einer Korngröße Dg von höchstens 10 mm;
c - Produkten der puzzolanischen Reaktion, die eine Größe der Produktpartikel von zwischen 0,1 und 100 µm haben;
d - wenigstens einem Dispergiermittel;
e - metallischen und organischen Fasern;
das den Bedingungen entspricht:
(1) der Gewichtsprozentgehalt an Wasser, bezogen auf das Gesamtgewicht des Zements (a) und der Produkte (c) liegt im Bereich von 8-24 %; (2) die Metallfasern weisen eine mittlere Länge Lm von wenigstens 2 mm und ein Verhältnis h/dI, wobei dl der Durchmesser der Fasern ist, von wenigstens 20 auf; (3) das Verhältnis Vi/V des Volumens Vi der Metallfasern zum Volumen V der organischen Fasern ist größer als 1 und das Verhältnis Lm/Lo der Länge der Metallfasern zu der Länge der organischen Fasern ist größer als 1; (4) das Verhältnis R zwischen der mittleren Länge Lm der Metallfasern und der Größe Dg der körnigen Elemente ist wenigstens 3; (5) die Menge der Metallfasern ist so, dass ihr Volumen niedriger als 4 % des Volumens des Betons nach Abbinden ist, und (6) die organischen Fasern weisen eine Schmelztemperatur von niedriger als 300 °C, eine mittlere Länge Lo von über 1 mm und einen Durchmesser Do von höchstens 200 µm auf, wobei die Menge der organischen Fasern so ist, dass ihr Volumen zwischen 0,1 und 3 % des Volumens des Betons liegt.

12. Baukonstruktion, umfassend:
- den Unterbrecher (10) gemäß einem der Ansprüche 1 bis 11,
- eine Wand (18)
- eine Platte (20), die durch den Unterbrecher mit der Wand verbunden ist.

13. Baukonstruktion gemäß Anspruch 12, wobei der Unterbrecher (10) zwischen der Platte (20) und der Wand entlang dem Rand (30) der Platte (20) fortlaufend ist.

14. Baukonstruktion gemäß Anspruch 12 oder 13, wobei die Platte (20) durch Armierungen (16) des Unterbrechers (10) an der Wand gehalten wird.

15. Baukonstruktion gemäß einem der Ansprüche 12 bis 14, wobei die Armierungen (16) des Unterbrechers (10) in einer unteren Hälfte der Platte (20) sind.

16. Baukonstruktion gemäß einem der Ansprüche 12 bis 15, das außerdem eine innere Wärmeisolierung umfasst, welche eine Verkleidung umfasst, die wenigstens eine Gipsplatte umfasst.

17. Verfahren zur Herstellung des Unterbrechers (10) gemäß einem der Ansprüche 1 bis 11, umfassend die Stufen:
- Einschalen des isolierenden Blocks (12) in einen Kanal (32),
- Gießen einer Schicht (14) aus Hochleistungsfaserbeton auf eine Seite des Blocks (12),
- Positionierung der Armierungen (16) in der Schicht (14) aus Hochleistungsfaserbeton.

18. Verfahren gemäß Anspruch 17, wobei ein Zwischenraum (33) zwischen dem Block (12) und einer Wand (34) des Kanals (32) liegt, wobei der Hochleistungsfaserbeton in den Zwischenraum (33) sowie auf den Block (12) gegossen wird.

19. Verfahren zur Herstellung einer Baukonstruktion, umfassend die Stufen:
- Gießen einer Mauer (18),
- Positionierung des Unterbrechers (10) gemäß einem der Ansprüche 1 bis 11, wobei die Armierungen (16), die aus einer Seite des Unterbrechers (10) vorstehen, auf der Wand positioniert werden,
- Gießen der Platte (20), wobei die Armierungen (16), die aus der anderen Seite des Unterbrechers (10) vorstehen, im Eingriff mit der Platte (20) sind.
